# EUROPÄISCHE PATENTSCHRIFT

(11) **EP 0 530 452 B1**
(45) Veröffentlichungstag und Bekanntmachung des Hinweises auf die Patenterteilung: **27.12.1995**
(21) Anmeldenummer: 92110316.4
(22) Anmeldetag: 18.06.1992
(51) Int. Cl.: B21D 7/025, B21D 7/14

(54) **Verfahren zur Steuerung einer Rohrbiegemaschine**
Method for controlling or tube bending machine
Méthode de contrôle d'une machine de pliage de tubes

(30) Priorität: 05.09.1991 DE 4129478
(43) Veröffentlichungstag der Anmeldung: 10.03.1993
(73) Patentinhaber: Schwarze, Rigobert, Dipl.-Ing., D-51109 Köln (DE)
(72) Erfinder: Schwarze, Rigobert, Dipl.-Ing., D-51109 Köln (DE)
(74) Vertreter: Selting, Günther, Dipl.-Ing.

(56) Entgegenhaltungen:
- DE-C- 2 304 838
- FR-A- 2 317 024
- US-A- 5 050 089
- PATENT ABSTRACTS OF JAPAN vol. 016, no. 016 (M-1200)16. Januar 1992 & JP-A-32 34 320 (HITACHI) 18 Oktober 1991
- PATENT ABSTRACTS OF JAPAN vol. 015, no. 061 (M-1081)13. Februar 1991 & JP-A-22 90 622 (CHUO ELECTRIC MFG CO LTD) 30 November 1990

## Beschreibung

Die Erfindung betrifft ein Verfahren zur Steuerung einer Rohrbiegemaschine gemäß dem Oberbegriff des Anspruchs 1 und eine Rohrbiegemaschine zum Druckbiegen eines Rohres gemäß dem Oberbegriff des Anspruchs 6.

Beim Biegen von Rohren wird das Rohr mit einer Spannbacke seitlich gegen eine Biegeschablone gedrückt, die anschließend gedreht wird, wobei die Spannbacke eine Schwenkbewegung ausführt. Beim Drehen der Biegeschablone wird das Rohr um die Biegeschablone herum gebogen. Bei dünnen Rohrwandungen, kleinen Biegeradien, großen Rohrdurchmessern sowie bei empfindlichen Rohrmaterialien wird das Druckbiegen angewandt, wobei der ungebogene Rohrabschnitt während des Biegevorganges von einer Nachdrückvorrichtung in Richtung auf die Biegeschablone gedrückt wird. Hierbei erfolgt der Vorschub der Nachdrückvorrichtung mit einer Geschwindigkeit, die etwas größer ist als der Drehgeschwindigkeit der Biegeschablone entspricht, so daß das Rohr während des Biegevorgangs einer geringfügigen Stauchung in Längsrichtung ausgesetzt wird. Eine besondere Bedeutung kommt hierbei der gegenseitigen Abstimmung zwischen der Drehbewegung der Biegeschablone und der Vorschubbewegung der Nachdrückvorrichtung zu. Wenn die Nachdrückvorrichtung zu schnell oder zu langsam vorgeschoben wird, können an dem Rohr Risse, Wellungen oder Bereiche unterschiedlicher Wandstärke entstehen.

Aus DE-C-23 04 838 sind ein Verfahren und eine Rohrbiegevorrichtung bekannt, bei denen die Vorschubbewegung der Nachdrückvorrichtung auf die Drehbewegung der Biegeschablone abgestimmt wird. Hierzu sind Meßwertgeber vorgesehen, die aus dem Biegewinkel der Biegeschablone sowie aus dem Stauchweg der Nachdrückvorrichtung die Umfangsgeschwindigkeit und die Stauchgeschwindigkeit ermitteln. In einem Vergleich wird die Differenz beider Geschwindigkeiten gebildet und in Abhängigkeit von dieser Differenz wird ein Servoventil gesteuert, das als Mengenregelventil ausgebildet ist und die Rücklaufmenge des hydraulischen Antriebs der Nachdrückvorrichtung verändert. Die Meßgrößen, die ausgewertet werden, sind also Geschwindigkeiten und das Stellsignal bewirkt eine Veränderung der Durchflußmenge, nämlich der Rücklaufmenge des Hydrauliköls von dem Antrieb der Nachdrückvorrichtung. Eine solche Geschwindigkeitsregelung hat den Nachteil, daß ein einmal entstandener falscher Stauchdruck über den gesamten Rohrbiegevorgang aufrechterhalten wird, selbst wenn die beiden Geschwindigkeiten nachfolgend in der richtigen gegenseitigen Relation gehalten werden. Dies bedeutet, daß momentan aufgetretene Fehler durch das Steuersystem nicht korrigiert werden. Die Vorschubgeschwindigkeit der Nachdrückvorrichtung wird durch den Mengenregler verändert. Eine solche Durchflußmengensteuerung hat jedoch den Nachteil, daß sie relativ träge und ungenau ist und daß es vorkommen kann, daß die Durchflußmenge, die von der Steuereinrichtung vorgegeben ist, vorübergehend nicht erreicht wird, weil der Widerstand der Nachdrückvorrichtung und des Rohres zu groß sind. In diesem Fall erfolgt keine nachträgliche Korrektur und kein "Aufholen".

Der Erfindung liegt die Aufgabe zugrunde, ein Steuerverfahren und eine Rohrbiegemaschine anzugeben, mit denen es möglich ist, beim Druckbiegen eine hohe Gleichmäßigkeit des Biegevorgangs und des Nachdrückens zu erreichen, wobei etwaige Abweichungen unverzüglich nachgeholt bzw. ausgeglichen werden.

Die Lösung dieser Aufgabe erfolgt erfindungsgemäß mit den Merkmalen des Patentanspruchs 1 bzw. 6.

Bei dem erfindungsgemäßen Steuerungsverfahren für eine Rohrbiegemaschine werden die Positionssignale der Biegeschablone und der Nachdrückvorrichtung ermittelt und zur Erzeugung des Stellsignals verarbeitet, ohne daß aus den Positionssignalen durch Integration o.dgl. Geschwindigkeitssignale gebildet werden. Dabei wird einer der beiden Antriebe als Führungsantrieb und der andere der Antriebe als Nachführantrieb benutzt. Infolge der Verarbeitung der Positionssignale kann erreicht werden, daß beim gesamten Biegevorgang jeweils ein Positionssignal der Biegeschablone einem Positionssignal der Nachdrückvorrichtung entsprechen muß. Die Positionssignalpaare sind also einander fest zugeordnet. Im Falle einer Abweichung findet unverzüglich eine Korrektur statt, so daß früher erfolgte Abweichungen sich nicht in die Zukunft hinein fortsetzen. Das in Abhängigkeit von den Positionssignalen erzeugte Stellsignal steuert den Lieferdruck des nachgeführten Antriebs. Dies bedeutet, daß der Lieferdruck in Abhängigkeit von dem Stellsignal verändert wird, wobei diese Abhängigkeit vorzugsweise linear ist. Es ist aber auch eine andere Regelung, beispielsweise eine PID-Regelung möglich, um Abweichungen schneller zu kompensieren. Die Drucksteuerung ist einfach und präzise durchführbar, da steuerbare Druckregler mit der erforderlichen Genauigkeit verfügbar sind.

Das Positionssignal der Biegeschablone kann beispielsweise durch einen Drehwinkelgeber ermittelt werden, der auf die Drehung der Biegeschablone anspricht. Das Positionssignal der Nachdrückvorrichtung wird von einem Weggeber ermittelt. Bei der Ermittlung des Positionssignals der Biegeschablone ist natürlich der Durchmesser der Biegeschablone und der Durchmesser des zu biegenden Rohres zu berücksichtigen, da für den Positionsvergleich der Biegeradius der Rohrachse im Biegebereich zugrunde zu legen ist. Daher entsteht das Positionssignal der Biegeschablone, das für die Auswertung zugrundegelegt wird, erst nach Multiplikation des Signalgebersignals mit einem Faktor, der dem mittleren Biegeradius entspricht.

Wenn die Positionssteuerung so vorgenommen würde, daß beide Positionssignale stets einander gleich sind, würde die Nachdrückvorrichtung keinen Stauchdruck auf das Rohr ausüben. Aus diesem Grund erfolgt die Steuerung in der Weise, daß über den größten Teil der Vorschublänge bzw. Biegelänge die Vorschubposition, die die Nachdrückvorrichtung einnehmen muß, etwas größer ist als die Vorschubposition bzw. Drehposition der Biegeschablone. Die Steifigkeit des Rohres verhindert, daß die Nachdrückvorrichtung ihren jeweiligen Sollwert bezogen auf das von der Drehung der Biegeschablone abgeleitete Führungssignal tatsächlich erreicht. Die Differenz zwischen Istwert und Sollwert der Position der Nachdrückvorrichtung bewirkt die Aufrechterhaltung des Stauchdruckes, der proportional zur Größe des durch das Rohr erzwungenen Nachlaufs der Nachdrückvorrichtung ist. Der Stauchdruck wird also dadurch erzeugt, daß der Nachdrückvorrichtung ein Positionsvorlauf gegenüber der Biegeschablone diktiert wird, der jedoch nicht erreicht wird und der seinerseits die Aufrechterhaltung eines bestimmten Vordrucks im Antrieb der Nachdrückvorrichtung bewirkt. Auf diese Weise wird der Vorschubdruck bzw. Stauchdruck auf einem konstanten Wert gehalten. Dabei ist es möglich, diesen Wert entsprechend einem vorgegebenen Programmablauf während des Biegevorganges zu verändern.

Bie der erfindungsgemäßen Rohrbiegemaschine zum Druckbiegen eines Rohres sind Positionsgeber zur Ermittlung der Positionen von Biegeschablone und Nachdrückvorrichtung an einer Steuereinrichtung angeschlossen, in der die Differenz der Positionssignale gebildet wird und die in Abhängigkeit hiervon einen steuerbaren Druckregler zur Veränderung des Lieferdruckes einer der beiden Antriebe steuert. Auch hierbei ist die Steuerung so getroffen, daß während des überwiegenden Teils des Biegevorganges die Position der Nachdrückvorrichtung diejenige der Biegeschablone geringfügig übersteigen muß, so daß dem Druckregler ständig eine Druckbeaufschlagung befohlen wird.

Es muß nicht notwendigerweise eine bestimmte Differenz vorgegeben sein, um die sich die Positionssignale unterscheiden müssen, sondern es kann auch ein bestimmter prozentualer Anteil dieses Unterschieds vorgegeben sein. Wichtig ist nur, daß die Steuerung so erfolgt, daß für das Positionssignal der Nachdrückvorrichtung ein höherer Sollwert vorgegeben ist als für das dieser Stellung entsprechende Positionssignal der Biegeschablone.

Im folgenden wird unter Bezugnahme auf die Zeichnungen ein Ausführungsbeispiel der Erfindung näher erläutert.

Es zeigen:
- Fig. 1: eine schematische Darstellung einer Rohrbiegemaschine mit der erfindungsgemäßen Steuerung der Nachdrückvorrichtung und
- Fig. 2: ein Diagramm zwischen dem Vorschubweg der Nachdrückvorrichtung und dem Rotationsweg des Rohres auf der Biegeschablone entsprechend der in einem Funktionsspeicher gespeicherten Beziehung.

Die in Fig. 1 schematisch dargestellte Rohrbiegemaschine weist eine auf einem (nicht dargestellten) Maschinentisch drehbar montierte Biegeschablone 10 auf. Die mit vertikaler Drehachse 11 angeordnete Biegeschablone 10 hat im wesentlichen die Form eines zylindrischen Körpers, an dessen Umfangsfläche eine Biegerille 12 ausgebildet ist, die den Querschnitt des zu biegenden Rohres 13 etwa zur Hälfte aufnimmt. An der Biegeschablone 10 ist eine Gegenspannbacke 14 befestigt, mit der eine Spannbacke 15 zusammenwirkt, um gemeinsam das Rohr 13 zu umgreifen und für den Biegevorgang festzuspannen. Die Spannbacke 15 ist an einem Schwenkarm 16 angebracht, der um eine Achse schwenkbar ist, welche koaxial zur Drehachse 11 der Biegeschablone 10 angeordnet ist. An diesem Schwenkarm 16 ist die Spannbacke 15 radial bewegbar, um das Rohr einzuspannen oder freizugeben.

Der ungebogene Abschnitt 13a des Rohres 13 wird von einer Nachdrückvorrichtung 17 abgestützt. Die Nachdrückvorrichtung weist einen Schlitten 18 auf, der in Richtung des Doppelpfeiles 19 quer zu dem Rohrabschnitt 13a verfahrbar ist. Der Schlitten 18 trägt einen Unterschlitten 20, der in Längsrichtung zu dem ungebogenen Rohrabschnitt 13a, also in Richtung des Doppelpfeiles 21 verfahrbar ist, sowie einen Antrieb 22 zum Bewegen des Unterschlittens 20. Der Antrieb 22 ist als Kolbenzylindereinheit ausgebildet, die an dem Schlitten 18 fest angeordnet ist und deren Kolben 23 über die Kolbenstange 24 an dem Unterschlitten 20 angreift, um diesen zu verschieben. Der Zylinder des Antriebs 22 weist eine Arbeitskammer 25 und eine Rückhubkammer 26 auf, die durch den Kolben 23 getrennt sind.

An dem Schlitten 18 ist ferner ein Positionsgeber 30 montiert, der mit einer am Unterschlitten 20 angebrachten Positionsmeßleiste 31 zusammenwirkt. Bei dem vorliegenden Ausführungsbeispiel ist die Positionsmeßleiste 31 eine Zahnstange, die bei Längsbewegung des Unterschlittens 20 ein Ritzel des Positionsgebers 30 antreibt, in welchem Impulse erzeugt werden, deren Anzahl ein Maß für die Position des Unterschlittens 20 ist.

Ein weiterer Positionsgeber 32 ist an der Biegeschablone 10 angeordnet. Dieser Positionsgeber 32 weist beispielsweisen einen Drehwinkelkodierer auf, der die Drehposition der Biegeschablone 10 angibt. Die Biegeschablone 10 wird von einem hydraulischen Antrieb 33 gedreht.

An dem Unterschlitten 20 ist in der Nähe der Biegeschablone 10 eine Gleitschiene 34 angebracht, die von der der Biegeschablone abgewandten Seite her gegen das Rohr 13 drückt und den ungebogenen Rohrabschnitt 13a beim Biegevorgang abstützt. Ferner ist an dem Unterschlitten 20 ein Schubelement 35 angebracht, das an dem rückwärtigen Teil des ungebogenen Rohrabschnitts 13a angreift. Das Schubelement 35 kann eine Klemmbacke 36 aufweisen, um den Rohrabschnitt 13a fest einzuspannen. Es ist so ausgebildet, daß es an dem Rohr gleitfrei angreift.

Beim Biegevorgang wird das gerade Rohr zwischen Spannbacke 15 und Gegenspannbacke 14 eingespannt. Dann wird die Biegeschablone 10 nach einem vorgegebenen Programm gedreht, wobei das Rohr um die Biegeschablone 10 herumgezogen wird und gleichzeitig der gerade Rohrabschnitt 13a nach vorne bewegt wird. Während des Biegevorganges wird der Unterschlitten 20 parallel zum Rohrabschnitt 13a durch den hydraulischen Antrieb 22 vorgeschoben. Dieser Vorschub erfolgt in der Weise, daß das Rohr 13 von dem Schubelement 35 geschoben wird, wobei der Rohrabschnitt 13a gestaucht wird.

Das Signal des Positionsgebers 32 wird in einer Verarbeitungseinheit 40, in der der Biegeradius BR gespeichert ist, zu dem ersten Positionssignal PS1 verarbeitet. Der Biegeradius BR berücksichtigt den Radius der Biegeschablone 10 sowie den Durchmesser des zu biegenden Rohres. Der Biegeradius ist derjenige Radius, um den die Rohrmittelachse gebogen wird und das Positionssignal PS1 gibt denjenigen Weg an, den das Rohr um die Biegeschablone 10 herum vom Beginn des Biegevorganges an durchlaufen hat.

Das zweite Positionssignal PS2 entspricht dem Ausgangssignal des Positionsgebers 30. Es entspricht demjenigen weg, den der Unterschlitten bzw. das Schubelement 35 vom Beginn des Rohrbiegevorganges an durchlaufen hat.

Die beiden Positionssignale PS1 und PS2 werden einer Steuereinheit 41 zugeführt und dort in einem Komparator COMP miteinander verglichen. Das Ausgangssignal des Komparators wird mit dem in einem Funktionsspeicher FS gespeicherten Signal verglichen und das Differenzsignal zwischen dem im Funktionsspeicher FS gespeicherten Funktionssignal und dem Ausgangssignal des Komparators COMP wird zusammen mit einem Signal, das einem Parameterspeicher PS entnommen wird, verarbeitet. Der Parameterspeicher PS enthält manuell eingebbare Parameter wie beispielsweise einen Materialparameter MP des Rohres 13, einen Wandstärkeparameter WSP des Rohres 13, einen Durchmesserparameter DP des Rohres 13 und einen Biegeradiusparameter BRP. Das so gewonnene Signal wird von einem Verstärker V verstärkt und als Stellsignal SS einem Druckregler 42 zugeführt, der den Lieferdruck in einer von einer Druckquelle 44, z.B. einer Pumpe, zu der Arbeitskammer 25 des Antriebs 22 führenden Druckleitung 43 auf einen Wert regelt, der dem Stellsignal SS proportional ist.

Die Steuerung der Rohrbiegemaschine arbeitet wie folgt:
Der Antrieb 33 der Biegeschablone ist zwangsgesteuert, d.h. er arbeitet entweder mit konstanter Geschwindigkeit oder nach einem entsprechend dem Drehwinkel der Biegeschablone ablaufenden Programm mit variierenden Geschwindigkeiten und ggf. Stillstandszeiten. In Abhängigkeit von dem durch den Antrieb 33 hervorgerufenen Drehwinkel wird von der Verarbeitungsschaltung 40 unter Berücksichtigung des Biegeradius BR das Positionssignal PS1 erzeugt, das den Rotationsweg des Rohres 13 um die Biegeschablone 10 herum angibt. Das Positionssignal PS1 bildet die Führungsgröße für die Steuereinrichtung 41. Es wird dem Funktionsspeicher FS zugeführt, um daraus die Funktionswerte abzurufen, die für die einzelnen Positionswerte gespeichert sind. Der Komparator COMP vergleicht die Positionssignale PS1 und PS2 miteinander und liefert an den Funktionsspeicher FS ein Differenzsignal. Dieses Differenzsignal wird mit dem dem Positionssignal PS1 entsprechenden Funktionswert verglichen und das daraufhin entstehende Differenzsignal wird in dem Parameterspeicher PS mit den entsprechenden Materialparametern MP,DP,WSP und BRP verarbeitet, um das Stellsignal SS zu erzeugen. Dieses Stellsignal SS stellt am Druckregler 42 einen entsprechenden Druck ein, mit dem dann der Kolben 23 des Antriebs 22 beaufschlagt wird.

In Fig. 2 ist die Beziehung zwischen den Positionssignalen PS2 und PS1 dargestellt. Die 45°-Linie, bei denen die Positionssignale PS1 und PS2 einander gleich sind, ist gestrichelt dargestellt. Die Kurve 45 gibt in Bezug auf die 45°-Linie den Inhalt des Funktionsspeichers FS für die einzelnen Positionssignale PS1 an.

Das Positionssignal PS1 bildet die Führungsgröße und das Positionssignal PS2 nimmt einen Wert an, der vom Vorschubwiderstand des Rohres abhängt. Würde die Steuerung so erfolgen, daß die Werte von PS1 und PS2 einander gleich sind, dann würde die Kurve entlang der gestrichelt dargestellten 45°-Linie verlaufen. In diesem Fall würde das Schubelement 35 und die Spannbacke 14 - jeweils bezogen auf ihre Anfangsstellung - die gleichen Wegpositionen einnehmen, jedoch würde das Rohr nicht mit Druck nachgeschoben, so daß kein Druckbiegen erfolgen würde. Damit ein Druckbiegen erfolgen kann, weicht die Kurve 45 von der 45°-Linie ab. In der Anfangsphase des Biegevorganges wird zunächst nur die Biegeschablone 10 gedreht, während der Antrieb 22 für die Nachdrückvorrichtung zunächst noch nicht mit Druck beaufschlagt wird. Daher verläuft bis zu einem Wert S₁ des Positionssignals PS1 die Kurve 45 unterhalb der 45°-Linie. Nach dieser Anfangsphase verläuft die Kurve 45 über der 45°-Linie. Im Funktionsspeicher FS wird die Differenz (PS2 - PS1) mit dem Funktionssignal Δs verglichen und die Differenz ( $\text{PS1 + Δs - PS2}$ ) als Steuersignal gebildet. Anders ausgedrückt: Der Sollwert, den das Positionssignal PS2 an der druch PS1 bestimmten Stelle einnehmen müßte, wird gleich (PS1 + Δs) gemacht. Die Abweichung des Istsignals PS2 von diesem Sollsignal wird im Parameterspeicher PS mit den entsprechenden Parametern multipliziert und anschließend als Stellsignal SS ausgegeben. Wären die Positionssignale PS1 und PS2 einander gleich, dann würde somit ein dem Funktionssignal Δs entsprechendes Sollsignal erzeugt werden, das bewirkt, daß der Druckregler 42 in der Arbeitskammer 25 einen entsprechenden Vorschubdruck für die Nachdrückvorrichtung 17 erzeugt.

Die Kurve 45 von Fig. 2 zeigt, daß in unterschiedlichen Phasen des Biegevorganges, also in unterschiedlichen Bereichen des ersten Positionssignals PS1 unterschiedliche Funktionssignal Δs erzeugt werden. Diese unterschiedlichen Bereiche des Positionssignals PS1 sind die Bereiche 0-S₁, S₁-S₂, S₂-S₃, S₃-S₄ und S₄-S_{E}. S_{E} ist die Endposition, bei der der Biegevorgang beendet wird. Die Werte Δs, also die Soll-Abweichungen des Positionssignals PS2 vom Positionssignal PS1 sind in Abhängigkeit vom Positionssignal PS1 in dem Funktionsspeicher FS gespeichert, beispielsweise in einem Festspeicher oder auch als Funktionskurve bzw. als Nockenscheibe.

Generell ist es auch möglich, im Funktionsspeicher einen konstanten von Δs zu speichern, so daß bei gleichen Positionsdaten PS1 und PS2 auf den Kolben 23 stets ein konstanter Druck einwirkt, der den ungebogenen Rohrabschnitt 13a in Richtung auf die Biegeschablone drückt.

## Patentansprüche

1. Verfahren zur Steuerung einer Rohrbiegemaschine, die eine drehbare Biegeschablone (10) und eine das Rohr (13) gegen die Biegeschablone (10) drückende Spannbacke (15) sowie eine an dem ungebogenen Rohrabschnitt (13a) angreifende, von einem hydraulischen Antrieb (22) vorschiebbare Nachdrückvorrichtung (17) aufweist, bei welchem aus der Drehung der Biegeschablone (10) eine erste Meßgröße und aus dem Vorschub der Nachdrückvorrichtung (17) eine zweite Meßgröße gewonnen wird und aus der Differenz beider Meßgrößen ein Stellsignal (SS) zur Steuerung des Antriebs (33,22) der Biegeschablone (10) oder der Nachdrückvorrichtung (17) gewonnen wird,
**dadurch gekennzeichnet,** daß als Meßgrößen die Positionssignale (PS1,PS2) von Biegeschablone (10) und Nachdrückvorrichtung (17) verarbeitet werden und daß das Stellsignal (SS) den Lieferdruck des gesteuerten Antriebs (22,33) in Abhängigkeit von Positionssignalen (PS1,PS2) verändert.

2. Verfahren nach Anspruch 1, dadurch gekennzeichnet, daß das Stellsignal (SS) derart erzeugt wird, daß es auf ein Vorlaufen des Antriebs (22) der Nachdrückvorrichtung (17) gegenüber dem Antrieb (33) der Biegeschablone (10) gerichtet ist.

3. Verfahren nach Anspruch 1 oder 2, dadurch gekennzeichnet, daß einer der Antriebe (22,33) zwangsgesteuert ist und das diesem Antrieb entsprechende Positionssignal (PS1) als Führungsgröße für den gesteuerten Antrieb (22) benutzt wird und daß die Verarbeitung der Positionssignale (PS1,PS2) in Abhängigkeit von dem die Führungsgröße bildenden Positionssignal (PS1) mit variierenden Parametern erfolgt.

4. Verfahren nach Anspruch 3, dadurch gekennzeichnet, daß die Soll-Position der Nachdrückvorrichtung (17) kleiner gehalten wird als die Ist-Position der Biegeschablone (10), bis das Positionssignal der Biegeschablone (10) einen vorgegebenen Wert (s₁) erreicht hat, und anschließend auf einen Wert gesteuert wird, der größer ist als die Ist-Position (PS1) der Biegeschablone (10).

5. Verfahren nach einem der Ansprüche 1 bis 4, dadurch gekennzeichnet, daß die Verarbeitung der Positionssignale (PS1,PS2) in Abhängigkeit von einstellbaren Parametern des Rohres (13) bzw. der Biegeschablone (10) variierbar ist.

6. Rohrbiegemaschine zum Druckbiegen eines Rohres (13), mit einer von einem ersten Antrieb (33) drehbaren Biegeschablone (10), einer das Rohr (13) gegen die Biegeschablone (10) drückenden Spannbacke (15), einer an dem ungebogenen Rohrabschnitt (13a) angreifenden, von einem hydraulischen zweiten Antrieb (22) angetriebenen Nachdrückvorrichtung (17), Positionsgebern (32,30) zur Ermittlung der Positionen von Biegeschablone (10) und Nachdrückvorrichtung (17) und einer Steuereinrichtung (41), die den Antrieb (22) der Nachdrückvorrichtung (17) oder denjenigen der Biegeschablone (10) in Abhängigkeit von Meßgrößen verändert, die aus den Positionssignalen (PS1,PS2) gewonnen sind,
**dadurch gekennzeichnet,** daß die Steuereinheit (41) die Differenz der Positionssignale (PS1,PS2) bildet und in Abhängigkeit hiervon einen steuerbaren Druckregler (42) zur Veränderung des Lieferdruckes einer der beiden Antriebe (33,22) steuert.

7. Rohrbiegemaschine nach Anspruch 6, dadurch gekennzeichnet, daß der Antrieb (33) der Biegeschablone (10) zwangsgesteuert ist und das Positionssignal (PS1) der Biegeschablone (10) eine Führungsgröße für den Antrieb (22) der Nachdrückvorrichtung (17) bildet und daß die Steuereinrichtung (41) einen Funktionsspeicher (FS) enthält, wobei jeweils unterschiedlichen Bereichen von Positionen der Biegeschablone (10) unterschiedliche Funktionswerte (Δs) zugeordnet sind, die bei Erreichen dieser Bereiche abgerufen und zur Erzeugung eines Stellsignals (SS) für den Druckregler (42) benutzt werden.

## Claims

1. A method for controlling a pipe bending machine comprising a rotatable bending template (10) and a clamping jaw (15) for pressing a pipe (13) against said bending template (10), as well as a pushing device (17) capable of being advanced by a hydraulic drive (22) and engaging the unbent portion (13a) of said pipe, wherein a first measured value is obtained from the rotation of said bending template (10) and a second measured value is obtained from the advance of said pushing device (17), and an actuation signal (SS) for controlling the drive (33, 22) of one of said bending template (10) and said pushing device (17) is obtained from the difference between the said two measured values,
characterised in
that the measured values processed are the position signals (PS1, PS2) of said bending template (10) and said pushing device (17) and that said actuation signal (SS) changes the supply pressure of the controlled drive (22, 23) in dependence on position signals (PS1, PS2).

2. The method of claim 1, characterised in that said actuation signal (SS) is generated such that it tends to cause a lead of the drive (22) of said pushing device (17) over the drive (33) of said bending template (10).

3. The method of claim 1, characterised in that one of said two drives (22, 33) is positively controlled and the position signal (PS1) corresponding to said drive is used as the reference input for the controlled drive (22), and that the processing of the position signals (PS1, PS2) is done with varying parameters in dependence on the position signal (PS1) forming said reference input.

4. The method of claim 1, characterised in that a target position of said pushing device (17) is kept smaller than the actual position of said bending template (10) until the position signal of said bending template (10) has reached a predetermined value (S₁), and is then controlled to take a value that is greater than the actual position (PS1) of said bending template (10).

5. The method of claim 1, characterised in that the processing of said position signals (PS1, PS2) is variable in dependence on settable parameters of said pipe (13) or said bending template (10).

6. A pipe bending machine for pressure bending a pipe (13), comprising a bending template (10) rotatable by a first drive (33) and a clamping jaw (15) pressing a pipe (13) against said bending template (10), a pushing device (17) driven by a hydraulic second drive (22) and engaging the unbent portion (13a) of said pipe, position sensors (32, 30) for detecting the positions of said bending template (10) and said pushing device (17), and a control means (41) changing the drive (22) of said pushing device (17) or that of said bending template (10) in dependence on measured values obtained from the position signals (PS1, PS2),
characterised in
that said control unit (41) calculates the difference between said position signals (PS1, PS2) and controls a pressure controller (42) in dependence thereon to change the supply pressure of one of said two drives (33, 22).

7. The pipe bending machine of claim 6, characterised in that said drive (33) of said bending template (10) is positively controlled and the position signal (PS1) of said bending template (10) forms a reference input for the drive (22) of said pushing device (17) and that said control means (41) includes a function memory (FS), different regions of positions of said bending template (10) being associated to different function values (Δs) that are read out when said regions are reached and are used to generate said actuation signal (SS) for said pressure controller (42).

## Revendications

1. Procédé de pilotage d'une cintreuse de tubes, qui présente un gabarit de cintrage (10) pouvant être entraîné en rotation et un mors de bridage (15) poussant le tube (13) contre le gabarit de cintrage (10), ainsi qu'un dispositif (17) de poussée qui agit sur la portion non cintrée (13a) du tube et qu'un mécanisme hydraulique (22) peut faire avancer, procédé dans lequel, à partir de la rotation du gabarit de cintrage (10) on obtient une première grandeur de mesure et à partir de l'avancement du dispositif (17) de poussée, une seconde grandeur de mesure et, à partir de la différence des deux grandeurs de mesure, on obtient un signal de réglage (SS) pour piloter le mécanisme (33, 22) du gabarit de cintrage (10) ou du dispositif (17) de poussée, caractérisé par le fait que comme grandeurs de mesure sont traités les signaux de position (PS1, PS2) du gabarit de cintrage (10) et du dispositif (17) de poussée et que le signal de réglage (SS) modifie, en fonction des signaux de position (PS1, PS2), la pression fournie au mécanisme piloté (22, 33).

2. Procédé selon la revendication 1, caractérisé par le fait que le signal de réglage (SS) est produit de façon à être orienté sur une avance du mécanisme (22) du dispositif (17) de poussée par rapport au mécanisme (33) du gabarit de cintrage (10).

3. Procédé selon la revendication 1 ou 2, caractérisé par le fait que l'un des mécanismes (22, 33) est piloté en marche forcée et que le signal de position (PS1) correspondant à ce mécanisme est utilisé comme grandeur de guidage pour le mécanisme piloté (22) et que le traitement des signaux de position (PS1, PS2) se fait, avec des paramètres variables, en fonction du signal de position (PS1) formant la grandeur de guidage.

4. Procédé selon la revendication 3, caractérisé par le fait que la position prescrite du dispositif (17) de poussée est maintenue inférieure à la position réelle du gabarit de cintrage (10) jusqu'à ce que le signal de position du gabarit de cintrage (10) ait atteint une valeur prescrite (S₁) et qu'ensuite elle est commandée à une valeur qui est supérieure à la position réelle (PS1) du gabarit de cintrage (10).

5. Procédé selon l'une des revendications 1 à 4, caractérisé par le fait que le traitement des signaux de position (PS1, PS2) est variable en fonction de paramètres réglables relatifs au tube (13) ou au gabarit de cintrage (10).

6. Cintreuse de tubes pour cintrer avec poussée un tube (13), comportant un gabarit de cintrage (10) qui peut être entraîné en rotation par un premier mécanisme (33), un mors de bridage (15) qui pousse le tube (13) contre le gabarit de cintrage (10), un dispositif (17) de poussée qui saisit la portion non cintrée (13a) du tube et qui est entraîné par un second mécanisme hydraulique (22), des capteurs de position (32, 30) pour déterminer les positions du gabarit de cintrage (10) et du dispositif (17) de poussée et un dispositif de pilotage (41) qui modifie le mécanisme (22) du dispositif (17) de poussée ou celui du gabarit de cintrage (10) en fonction des grandeurs de mesure obtenues à partir des signaux de position (PS1, PS2),
caractérisée par le fait que l'unité de commande (41) forme la différence des signaux de position (PS1, PS2) et, en fonction de cette différence, pilote un régulateur de pression pilotable (42) pour modifier la pression fournie à l'un des deux mécanismes (33, 22).

7. Cintreuse de tubes selon la revendication 6, caractérisée par le fait que le mécanisme (33) du gabarit de cintrage (10) est piloté en marche forcée et que le signal de position (PS1) du gabarit de cintrage (10) forme une grandeur de guidage pour le mécanisme (22) du dispositif (17) de poussée et que l'unité de commande (41) contient une mémoire de fonction (FS), les différentes zones de position du gabarit de cintrage (10) correspondant à différentes valeurs de fonction (Δs) qui sont appelées lorsque l'on atteint ces zones et sont utilisées pour produire un signal de réglage (SS) pour le régulateur de pression (42).
